# EUROPÄISCHE PATENTSCHRIFT

(11) **EP 1 760 193 B1**
(45) Veröffentlichungstag und Bekanntmachung des Hinweises auf die Patenterteilung: **23.11.2011**
(21) Anmeldenummer: 06111988.9
(22) Anmeldetag: 30.03.2006
(51) Int. Cl.: D21F 5/02, D21G 1/02

(54) **Beheizbare Walze**
Heatable roll
Rouleau chauffable

(30) Priorität: 29.08.2005 DE 102005040869
(43) Veröffentlichungstag der Anmeldung: 07.03.2007
(62) Teilanmeldung aus: 07013737.7
(73) Patentinhaber: Voith Patent GmbH, 89522 Heidenheim (DE)
(72) Erfinder: Wiemer, Peter, Dr. rer. nat., 41532 Korschenbroich (DE); Conrad, Hans-Rolf, 41539 Dormagen (DE); Löffler, Christian, 47608 Geldern (DE); Baumeister, Thomas, 47918 Tönisvorst (DE); Beckers, Ralf, 47906 Kempen (DE); Autrata, Jochen, 47506 Neukirchen-Vluyn (DE); Linder, Heiko, 47506 Neukirchen-Vluyn (DE); Dries, Olaf, 40882 Ratingen (DE); Eßling, Andreas, 46395 Bocholt (DE); Michelkens, Franz-Josef, 47929, Grefrath (DE)
(74) Vertreter: Manitz, Gerhart

(56) Entgegenhaltungen:
- EP-A- 1 529 877
- EP-A2- 0 710 741
- WO-A2-03/076714
- DE-A1- 10 235 142

## Beschreibung

Die Erfindung betrifft eine beheizbare Walze mit einer glatten, harten Oberfläche zur Herstellung und/oder Behandlung einer Faserstoffbahn, insbesondere Papier-, Karton- oder Tissuebahn, mit einem Grundrohr aus schweißbarem Stahl, auf das zumindest eine Schweißschicht aufgebracht ist, die eine größere Härte besitzt als das Grundrohr. Sie betrifft ferner ein Verfahren zur Herstellung einer solchen Walze gemäß dem Oberbegriff des Anspruchs 15. Eine Walze sowie ein Verfahren dieser Art sind aus der WO 03/076714 A2 bekannt.

Bisher werden als beheizbare Walzen mit einer besonders glatten, harten Oberfläche nur Hartgusswalzen oder geschmiedete und induktiv gehärtete Stahlwalzen verwendet. Beide Walzentypen sind teuer und nur in bestimmten, d.h. relativ großen Abmessungen auf dem Markt erhältlich. Zudem sind sie mit großen Eigenspannungsproblemen behaftet. Darüber hinaus wäre auch eine höhere Verschleißfestigkeit erwünscht. Auch bezüglich der Einhaltung einer bestimmten Härteschichtdicke ergeben sich bei den bisher bekannten Walzen erhebliche Probleme, was sich nachteilig insbesondere auf die Formstabilität auswirkt. Bei induktiv gehärteten Schmiedestahlwalzen lässt sich die Härtetiefe zwar relativ genau festlegen, hier kommt es jedoch beim Übergang zwischen gehärteter zu ungehärteter Schicht zu einem Eigenspannungspeak. Hinzu kommt, dass eine Hartgusswalze nach einer jeweiligen Beschädigung nur abgedreht werden kann. Schließlich tritt bei einer Walze aus Hartgussmaterial radial von innen nach außen stets ein zunehmender Härteanstieg auf, wodurch das axiale Bohren von Heizkanälen durch den Walzenmantel beträchtlich erschwert wird.

Neben Hartgusswalzen und gehärteten Stahlwalzen ist auch Chromguss (KSTV) im Einsatz.

Beispielsweise bei Rädern von Schienenfahrzeugen und bei Stahlwalzwerken ist bereits eine so genannte "Panzerschweißung" bekannt.

Bei der aus der WO 03/076714 A2 bekannten beheizbaren Walze können bestimmte Eigenschaften der Walzenoberfläche wie z.B. die Härte und die Wärmeleitfähigkeit in Maschinenquerrichtung variieren.

Der Erfindung liegt die Aufgabe zugrunde, eine verbesserte Walze sowie ein verbessertes Verfahren der eingangs genannten Art zu schaffen, bei denen die zuvor genannten Probleme beseitigt sind.

Diese Aufgabe wird bezüglich der beheizbaren Walze erfindungsgemäß dadurch gelöst, dass die Härte der Schweißschicht ausgehend vom Grundrohr radial nach außen zunimmt und dass die Walze eine Oberflächenhärte nach Vickers ≥ 600 HV, insbesondere ≥ 700 HV, insbesondere ≥ 750 HV und vorzugsweise von etwa 800 HV, besitzt.

Das Grundrohr der Walze kann also aus einem relativ einfachen schweißbaren Stahl gefertigt werden, während darüber eine oder mehrere harte Schweißschichten aufgebracht werden.

Da die zu schweißende Schicht relativ frei bestimmbare Bestandteile besitzt, sind die physikalischen und chemischen Eigenschaften der Schicht bzw. der verschiedenen Lagen dieser Schicht variabel einstellbar. Nachdem erfindungsgemäß die Schweißschicht mit einer ausgehend vom Grundrohr radial nach außen zunehmenden Härte erzeugt wird, werden Eigenspannungen entsprechend reduziert. Zudem kann für die hier in Rede stehenden beheizbaren Walzen von in der Regel relativ dicker Wandstärke ein Grundrohr aus einfachem Stahl verwendet werden, das sehr leicht gebohrt werden kann.

Vorteilhafterweise besteht die Schweißschicht aus einer mit dem Grundrohr verschweißbaren Metalllegierung. Dabei kommen grundsätzlich alle Metalllegierungen in Frage, die mit dem Grundrohr verschweißbar sind.

Bevorzugt ist die Schweißschicht spiralförmig auf das Grundrohr aufgebracht. Die Schicht kann also beispielsweise bei sich drehendem Grundrohr spiralförmig aufgeschweißt werden.

Herkömmliche Hartgusswalzen besitzen Härten von etwa 530 HV. Mit dem erfindungsgemäßen Aufbringen einer Schweißschicht sind ohne weiteres Härten bis beispielsweise etwa 800 HV denkbar.

Die Schweißschicht kann durch eine oder auch durch mehrere Schweißlagen gebildet sein. Dabei beträgt die Dicke einer jeweiligen Schweißlage vorzugsweise etwa 3 mm.

Die Gesamtdicke der Schweißschicht nach der Endbearbeitung der Oberfläche beispielsweise durch Drehen oder Schleifen liegt vorteilhafterweise in einem Bereich von etwa 1 bis etwa 20 mm, vorzugsweise in einem Bereich von etwa 3 bis etwa 10 mm.

Bei der beheizbaren Walze kann es sich insbesondere um eine rotierende Hohlwalze mit angeflanschten gelagerten Zapfen handeln.

Vorteilhafterweise ist die Walze mit peripheren, sich vorzugsweise parallel zur Walzenachse erstreckenden Heizkanälen oder -bohrungen versehen.

Eine bevorzugte Wandstärke der beheizbaren Walze liegt in einem Bereich von etwa 100 bis etwa 200 mm.

Das Grundrohr der beheizbaren Walze kann insbesondere durch ein geschmiedetes Rohr, durch ein nahtlos gezogenes Rohr oder aus einem ausgedrehten Rundstahl bestehen.

Wie bereits erwähnt, kann für die hier in Rede stehenden beheizbaren Walzen von in der Regel relativ dicker Wandstärke ein Grundrohr aus einfachem Stahl verwendet werden, das sehr leicht gebohrt werden kann. In der erfindungsgemäßen Walze können zudem die Eigenspannungen deutlich reduziert werden. Beim Aufheizen der Walze auf Temperaturen in einem Bereich von 100° bis 250°C sinkt dadurch die Summe von Eigenspannungen und äußeren Spannungen auf ein gut beherrschbares Niveau. Im Gegensatz zu den herkömmlichen Walzen ist erfindungsgemäß eine konstante Härteschichtdicke erreichbar, die eine deutlich bessere Formstabilität und ein besseres dynamisches Laufverhalten der Walze mit sich bringt.

Ein weiterer entscheidender Vorteil der erfindungsgemäßen beheizbaren Walze besteht darin, dass sie verbesserte Reparaturmöglichkeiten bietet. So kann bei der erfindungsgemäßen Walze nach einer jeweiligen Beschädigung die jeweilige Reparatur durch ein erneutes Auftragschweißen erfolgen.

Bezüglich des Verfahrens wird die zuvor angegebene Aufgabe nach der Erfindung entsprechend dadurch gelöst, dass die Schweißschicht mit einer ausgehend vom Grundrohr radial nach außen zunehmenden Härte erzeugt wird und dass mit der Schweißschicht eine Oberflächenhärte nach Vickers ≥ 600 HV, insbesondere ≥ 700 HV, insbesondere ≥ 750 HV und vorzugsweise von etwa 800 HV, erzeugt wird.

Dabei erfolgt das Aufschweißen der Schweißschicht zweckmäßigerweise unter Pulver oder unter Schutzgas und durch eine Materialzugabe in Form wenigstens eines Bandes oder Drahtes.

Wie bereits erwähnt, kann die Schweißschicht vorteilhafterweise bei sich drehendem Grundkörper spiralförmig aufgebracht werden.

Gemäß einer vorteilhaften Ausgestaltung des erfindungsgemäßen Verfahrens werden die endgültigen Werkstoffeigenschaften der Beschichtung nach dem Schweißauftrag durch eine entsprechende Wärmebehandlung eingestellt, die eine Glühbehandlung umfaßt, wobei die über die nachträgliche Wärmebehandlung einstellbaren Werkstoffeigenschaften die Zähigkeit, die Gefügestruktur, die Formstabilität, die Eigenspannung, die Härte und/oder dergleichen umfassen.

Es ist also eine beheizbare Walze aus einem Stahlgrundrohr mit harter Auftragsschweißschicht herstellbar, bei der die gewünschten Werkstoffeigenschaften, hier beispielsweise die Härte, durch die anschließende Wärmebehandlung in der gewünschten Weise eingestellt werden können.

Die Schweißschicht ist bevorzugt in Verbindung mit einer Wolframcarbidschicht vorgesehen.

Soweit hier von einer glatten Oberfläche die Rede ist, ist diese bevorzugt durch einen Rauigkeitswert Ra in einem Bereich von etwa 0,01 bis etwa 0,2 µm definiert.

## Patentansprüche

1. Beheizbare Walze mit einer glatten, harten Oberfläche zur Herstellung und/oder Behandlung einer Faserstoffbahn, insbesondere Papier-, Karton- oder Tissuebahn, mit einem Grundrohr aus schweißbarem Stahl, auf das zumindest eine Schweißschicht aufgebracht ist, die eine größere Härte besitzt als das Grundrohr,
**dadurch gekennzeichnet,**
**dass** die Härte der Schweißschicht ausgehend vom Grundrohr radial nach außen zunimmt und dass die Walze eine Oberflächenhärte nach Vickers ≥ 600 HV, insbesondere ≥ 700 HV, insbesondere ≥ 750 und vorzugsweise von etwa 800 HV, besitzt.

2. Walze nach Anspruch 1,
**dadurch gekennzeichnet,**
**dass** die Schweißschicht aus einer mit dem Grundrohr verschweißbaren Metalllegierung besteht.

3. Walze nach Anspruch 1 oder 2,
**dadurch gekennzeichnet,**
**dass** die Schweißschicht spiralförmig auf das Grundrohr aufgebracht ist.

4. Walze nach einem der vorhergehenden Ansprüche,
**dadurch gekennzeichnet,**
**dass** die Schweißschicht kontinuierlich durch eine Umfangsschweißung, anschließend eines Seitenschritt um eine Schweißnahtbreite, anschließend eine weitere Umfangsschweißung, usw. auf das Grundrohr aufgebracht ist.

5. Walze nach einem der vorhergehenden Ansprüche,
**dadurch gekennzeichnet,**
**dass** die Schweißschicht durch wenigstens zwei Schweißlagen gebildet ist.

6. Walze nach Anspruch 5,
**dadurch gekennzeichnet,**
**dass** die Dicke einer jeweiligen Schweißlage etwa 3 mm beträgt.

7. Walze nach einem der vorhergehenden Ansprüche,
**dadurch gekennzeichnet,**
**dass** die Gesamtdicke der Schweißschicht nach der Endbearbeitung in einem Bereich von etwa 1 bis etwa 20 mm, vorzugsweise in einem Bereich von etwa 3 bis etwa 10 mm liegt.

8. Walze nach einem der vorhergehenden Ansprüche,
**dadurch gekennzeichnet,**
**dass** sie mit angeflanschten, gelagerten Zapfen versehen ist.

9. Walze nach einem der vorhergehenden Ansprüche,
**dadurch gekennzeichnet,**
**dass** sie mit peripheren, sich vorzugsweise parallel zur Walzenachse erstreckenden Heizkanälen oder -bohrungen versehen ist.

10. Walze nach einem der vorhergehenden Ansprüche,
**dadurch gekennzeichnet,**
**dass** sie eine Wandstärke in einem Bereich von etwa 100 bis etwa 200 mm besitzt.

11. Walze nach einem der vorhergehenden Ansprüche,
**dadurch gekennzeichnet,**
**dass** das Grundrohr durch ein geschmiedetes Rohr gebildet ist.

12. Walze nach einem der Ansprüche 1 bis 10,
**dadurch gekennzeichnet,**
**dass** das Grundrohr durch ein nahtlos gezogenes Rohr gebildet ist.

13. Walze nach einem der Ansprüche 1 bis 10,
**dadurch gekennzeichnet,**
**dass** das Grundrohr aus einem ausgedrehten Rundstahl gebildet ist.

14. Walze nach einem der vorhergehenden Ansprüche,
**dadurch gekennzeichnet,**
**dass** die Schweißschicht in Verbindung mit einer Wolframcarbidschicht vorgesehen ist.

15. Verfahren zur Herstellung einer mit einer glatten, harten Oberfläche versehenen beheizbare Walze, bei dem auf ein Grundrohr aus schweißbarem Stahl zumindest eine Schweißschicht aufgebracht wird, die eine größere Härte besitzt als das Grundrohr,
**dadurch gekennzeichnet,**
**dass** die Schweißschicht mit einer ausgehend vom Grundrohr radial nach außen zunehmenden Härte erzeugt wird, und dass mit der Schweißschicht eine Oberflächenhärte nach Vickers ≥ 600 HV, insbesondere ≥ 700 HV, insbesondere ≥ 750 HV und vorzugsweise von etwa 800 HV, erzeugt wird.

16. Verfahren nach Anspruch 15,
**dadurch gekennzeichnet,**
**dass** das Aufschweißen der Schweißschicht unter Pulver oder unter Schutzgas und durch eine Materialzugabe in Form wenigstens eines Bandes oder Drahtes erfolgt.

17. Verfahren nach Anspruch 15 oder 16,
**dadurch gekennzeichnet,**
**dass** die Schweißschicht durch eine mit dem Grundrohr verschweißbare Metalllegierung gebildet wird.

18. Verfahren nach einem der vorhergehenden Ansprüche 15 bis 17,
**dadurch gekennzeichnet,**
**dass** die Schweißschicht bei sich drehendem Grundkörper spiralförmig aufgebracht wird.

19. Verfahren nach einem der vorhergehenden Ansprüche 15 bis 18,
**dadurch gekennzeichnet,**
**dass** die Schweißschicht kontinuierlich durch eine Umfangsschweißung, anschließend einen Seitenschritt um eine Schweißnahtbreite, anschließend eine weitere Umfangsschweißung, usw. auf das Grundrohr aufgebracht wird.

20. Verfahren nach einem der vorhergehenden Ansprüche 15 bis 19,
**dadurch gekennzeichnet,**
**dass** die Schweißschicht durch wenigstens zwei Schweißlagen gebildet wird.

21. Verfahren nach Anspruch 20,
**dadurch gekennzeichnet,**
**dass** die Dicke einer jeweiligen Schweißlage etwa 3 mm gewählt wird.

22. Verfahren nach einem der vorhergehenden Ansprüche 15 bis 21,
**dadurch gekennzeichnet,**
**dass** die Gesamtdicke der Schweißschicht nach der Endbearbeitung in einem Bereich von etwa 1 bis etwa 20 mm, vorzugsweise in einem Bereich von etwa 3 bis etwa 10 mm gewählt wird.

23. Verfahren nach einem der vorhergehenden Ansprüche 15 bis 22,
**dadurch gennzeichnet**,
dass die Walze mit einer Wandstärke in einem Bereich von etwa 100 bis etwa 200 mm gefertigt wird.

24. Verfahren nach einem der vorhergehenden Ansprüche 15 bis 23,
**dadurch gekennzeichnet,**
**dass** das Grundrohr durch ein geschmiedetes Rohr gebildet wird.

25. Verfahren nach einem der Ansprüche 15 bis 23,
**dadurch gekennzeichnet,**
**dass** das Grundrohr durch ein nahtlos gezogenes Rohr gebildet wird.

26. Verfahren nach einem Ansprüche 15 bis 23,
**dadurch gekennzeichnet,**
**dass** das Grundrohr durch einen ausgedrehten Rundstahl gebildet wird.

27. Verfahren nach einem der vorhergehenden Ansprüche 15 bis 26,
**dadurch gekennzeichnet,**
**dass** die endgültigen Werkstoffeigenschaften der Beschichtung nach dem Schweißauftrag durch eine entsprechende Wärmebehandlung eingestellt werden, die eine Glühbehandlung umfasst, wobei die über die nachträgliche Wärmebehandlung einstellbaren Werkstoffeigenschaften die Zähigkeit, die Gefügestruktur, die Formstabilität, die Eigenspannung, die Härte und/oder dergleichen umfassen.

28. Verfahren nach Anspruch 27,
**dadurch gekennzeichnet,**
**dass** die Schweißschicht in Verbindung mit einer Wolframcarbidschicht vorgesehen ist.

## Claims

1. A heating roll having a smooth, hard surface for manufacturing and/or treating a fibre web, in particular a paper web, cardboard web or tissue web, having a base pipe of weldable steel, onto which at least one welding layer is applied which has a greater hardness than the base pipe,
**characterised in that**
the hardness of the welding layer increases radially outwardly starting from the base pipe; and **in that** the roll has a surface hardness according to Vickers of ≥ 600 HV, in particular ≥ 700 HV, in particular ≥ 750, and preferably of approximately 800 HV.

2. A roll in accordance with claim 1,
**characterised in that**
the welding layer comprises a metal alloy weldable to the base jacket.

3. A roll in accordance with claim 1 or claim 2,
**characterised in that**
the welding layer is applied to the base jacket in spiral form.

4. A roll in accordance with any one of the preceding claims,
**characterised in that**
the welding layer is applied continuously to the base pipe by a circumferential welding, subsequently by a side step about a weld seam width, subsequently by a further circumferential welding, etc.

5. A roll in accordance with any one of the preceding claims,
**characterised in that**
the welding layer is formed by at least two welding coats.

6. A roll in accordance with claim 5,
**characterised in that**
the thickness of a respective welding coat amounts to approximately 3 mm.

7. A roll in accordance with any one of the preceding claims,
**characterised in that**
the total thickness of the welding layer after the end processing is selected in a range from approximately 1 to approximately 20 mm, preferably in a range from approximately 3 to approximately 10 mm.

8. A roll in accordance with any one of the preceding claims,
**characterised in that**
it is provided with flanged, supported spigots.

9. A roll in accordance with any one of the preceding claims,
**characterised in that**
it is provided with peripheral heating passages or heating bores preferably extending parallel to the roll axis.

10. A roll in accordance with any one of the preceding claims,
**characterised in that**
it has a wall thickness in a range from approximately 100 to approximately 200 mm.

11. A roll in accordance with any one of the preceding claims,
**characterised in that**
the base pipe is formed by a forged pipe.

12. A roll in accordance with any one of the claims 1 to 10,
**characterised in that**
the base pipe is formed by a seamlessly drawn pipe.

13. A roll in accordance with any one of the claims 1 to 10,
**characterised in that**
the base pipe is formed from a lathed round steel.

14. A roll in accordance with any one of the preceding claims,
**characterised in that**
the welding layer is provided in conjunction with a tungsten carbide layer.

15. A method for manufacturing a heatable roll which is provided with a smooth, hard surface and in which at least pone welding layer which has a greater hardness than the base pipe is applied to the base pipe of weldable steel,
**characterised in that**
the welding layer is produced with a hardness increasing radially outwardly starting from the base jacket; and **in that** a surface hardness according to Vickers ≥ 600 HV, in particular ≥ 700 HV, in particular ≥ 750 HV, and preferably of approximately 800 HV, is produced.

16. A method in accordance with claim 15,
**characterised in that**
the welding on of the welding layer takes place under powder or under inert gas and by a material addition in the form of at least one band or wire.

17. A method in accordance with claim 15 or claim 16,
**characterised in that**
the welding layer is formed by a metal alloy weldable to the base pipe.

18. A method in accordance with any one of the preceding claims 15 to 17,
**characterised in that**
the welding layer is applied in spiral form with a rotating base pipe.

19. A method in accordance with any one of the preceding claims 15 to 18,
**characterised in that**
the welding layer is applied continuously to the base pipe by a circumferential welding, subsequently by a side step about a weld seam width, subsequently by a further circumferential welding, etc.

20. A method in accordance with any one of the preceding claims 15 to 19,
**characterised in that**
the welding layer is formed by at least two welding coats.

21. A method in accordance with claim 20,
**characterised in that**
the thickness of a respective welding coat is selected as approximately 3 mm.

22. A method in accordance with any one of the preceding claims 15 to 21,
**characterised in that**
the total thickness of the welding layer after the end processing is selected in a range from approximately 1 to approximately 20 mm, preferably in a range from approximately 3 to approximately 10 mm.

23. A method in accordance with any one of the preceding claims 15 to 22,
**characterised in that**
the roll is produced with a wall thickness in a range from approximately 100 to approximately 200 mm.

24. A method in accordance with any one of the preceding claims 15 to 23,
**characterised in that**
the base pipe is formed by a forged pipe.

25. A method in accordance with any one of the claims 15 to 23,
**characterised in that**
the base pipe is formed by a seamlessly drawn pipe.

26. A method in accordance with any one of the claims 15 to 23,
**characterised in that**
the base pipe is formed by a lathed round steel.

27. A method in accordance with any one of the preceding claims 15 to 26,
**characterised in that**
the final material properties of the coating are set after the welding application by a corresponding thermal treatment which includes annealing, with the material properties settable via the subsequent thermal treatment including the toughness, the texture structure, the shape stability, the internal tension, the hardness and/or the like.

28. A method in accordance with claim 27,
**characterised in that**
the welding layer is provided in conjunction with a tungsten carbide layer.

## Revendications

1. Cylindre capable d'être chauffé présentant une surface lisse et dure, pour la fabrication et/ou le traitement d'une nappe de matières fibreuses, en particulier une nappe de papier, de cartons ou de non-tissés, comprenant un tube de base en acier capable d'être soudé, sur laquelle est rapportée au moins une couche soudée qui possède une dureté plus élevée que le tube de base,
**caractérisé en ce que**
la dureté de la couche soudée augmente en partant du tube de base radialement vers l'extérieur, et **en ce que** le cylindre possède une dureté Vickers de surface ≥ 600 HV, en particulier ≥ 700 HV, en particulier ≥ 750, et de préférence d'environ 800 HV.

2. Cylindre selon la revendication 1,
**caractérisé en ce que** la couche soudée est constituée en un alliage de métal capable d'être soudé avec le tube de base.

3. Cylindre selon la revendication 1 ou 2,
**caractérisé en ce que** la couche soudée est rapportée en spirale sur le tube de base.

4. Cylindre selon l'une des revendications précédentes,
**caractérisé en ce que** la couche soudée est rapportée en continu par un soudage périphérique, suivi d'un saut latéral à raison de la largeur d'un cordon de soudure, suivi d'un autre soudage périphérique, et ainsi de suite, sur le tube de base.

5. Cylindre selon l'une des revendications précédentes,
**caractérisé en ce que** la couche soudée formée par au moins deux nappes soudées.

6. Cylindre selon la revendication 5,
**caractérisé en ce que** l'épaisseur d'une nappe soudée respective est d'environ 3 mm.

7. Cylindre selon l'une des revendications précédentes,
**caractérisé en ce que** l'épaisseur totale de la couche soudée après usinage final est choisie dans une plage d'environ 1 à environ 20 mm, de préférence dans une plage d'environ 3 jusqu'à environ 10 mm.

8. Cylindre selon l'une des revendications précédentes,
**caractérisé en ce qu'**il est pourvu de tenons dotés de bride et monter en palier.

9. Cylindre selon l'une des revendications précédentes,
**caractérisé en ce qu'**il est pourvu de canaux ou de perçage de chauffage périphérique, qui s'étend de préférence parallèlement à l'axe du cylindre.

10. Cylindre selon l'une des revendications précédentes,
**caractérisé en ce qu'**il possède une épaisseur de paroi dans une plage d'environ 100 à environ 200 mm.

11. Cylindre selon l'une des revendications précédentes,
**caractérisé en ce que** le tube de base est formé par un tube forgé.

12. Cylindre selon l'une des revendications 1 à 10,
**caractérisé en ce que** le tube de base est formé par un tube étiré sans soudure.

13. Cylindre selon l'une des revendications 1 à 10,
**caractérisé en ce que** le tube de base est formé par un barreau d'acier cylindrique usiné au tour.

14. Cylindre selon l'une des revendications précédentes,
**caractérisé en ce que** la couche soudée est prévue en association avec une couche de carbure de tungstène.

15. Procédé pour la fabrication d'un cylindre lisse capable d'être chauffé et doté d'une surface dure, dans lequel on rapporte sur un tube de base en acier capable d'être soudé au moins une couche soudée qui possède une dureté plus élevée que le tube de base,
**caractérisé en ce que** la couche soudée est engendrée avec une dureté qui augmente radialement vers l'extérieur en partant du tube de base, et **en ce que** l'on engendre avec la couche soudée une dureté Vickers de surface ≥ 600 HV, en particulier ≥ 700 HV, en particulier ≥ 750 HV, et de préférence environ 800 HV.

16. Procédé selon la revendication 15,
**caractérisé en ce que** l'application par soudure de la couche soudée a lieu sous de la poudre ou sous un gaz protecteur, et par un apport de matériau sous la forme d'au moins une bande ou un fil.

17. Procédé selon la revendication 15 ou 16,
**caractérisé en ce que** la couche soudée est formée d'un alliage de métal capable d'être soudé avec le tube de base.

18. Procédé selon l'une des revendications précédentes 15 à 17,
**caractérisé en ce que** la couche soudée est rapportée en forme de spirale alors que le corps de base est en rotation.

19. Procédé selon l'une des revendications précédentes 15 à 18,
**caractérisé en ce que** la couche soudée est rapportée en continu par un soudage périphérique, suivi d'un saut latéral à raison de la largeur d'un cordon de soudure, suivi d'un autre soudage périphérique, et ainsi de suite, sur le tube de base.

20. Procédé selon l'une des revendications précédentes 15 à 19,
**caractérisé en ce que** la couche soudée est formée par au moins deux nappes soudées.

21. Procédé selon la revendication 20,
**caractérisé en ce que** l'épaisseur d'une nappe soudée respective est choisie d'environ 3 mm.

22. Procédé selon l'une des revendications précédentes 15 à 21,
**caractérisé en ce que** l'épaisseur totale de la couche soudée après usinage final est choisie dans une plage d'environ 1 à environ 20 mm, de préférence dans une plage d'environ 3 jusqu'à environ 10 mm.

23. Procédé selon l'une des revendications précédentes 15 à 22,
**caractérisé en ce que** le cylindre est fabriqué avec une épaisseur de paroi dans une plage d'environ 100 à environ 200 mm.

24. Procédé selon l'une des revendications précédentes 15 à 23,
**caractérisé en ce que** le tube de base est formé par un tube forgé.

25. Procédé selon l'une des revendications 15 à 23,
**caractérisé en ce que** le tube de base est formé par un tube étiré sans soudure.

26. Procédé selon l'une des revendications 15 à 23,
**caractérisé en ce que** le tube de base est formé par un barreau d'acier cylindrique usiné au tour.

27. Procédé selon l'une des revendications précédentes 15 à 26,
**caractérisé en ce que** les propriétés définitives du matériau de la couche sont établies par un traitement thermique correspondant après l'apport par soudure, qui comprend un traitement de recuit, de sorte que les propriétés du matériau qui peuvent être établies grâce au traitement thermique postérieur comprennent la ténacité, la structure de texture, la stabilité de forme, la contrainte résiduelle, la dureté et/ou similaires.

28. Procédé selon la revendication 27,
**caractérisé en ce que** la couche soudée est prévue en association avec une couche de carbure de tungstène.
